# EUROPÄISCHE PATENTSCHRIFT

(11) **EP 0 351 672 B1**
(45) Veröffentlichungstag und Bekanntmachung des Hinweises auf die Patenterteilung: **06.10.1993**
(21) Anmeldenummer: 89112461.2
(22) Anmeldetag: 07.07.1989
(51) Int. Cl.: B65H 54/52

(54) **Vorrichtung zur Regelung des Anpressdruckes einer Spule an einer Anlagewalze**
Apparatus for controlling the bobbin pressure on a pressing roller
Dispositif pour commander la force de pression d'une bobine sur un cylindre de friction

(30) Priorität: 22.07.1988 CH 2805/88
(43) Veröffentlichungstag der Anmeldung: 24.01.1990
(73) Patentinhaber: Schärer Schweiter Mettler AG, CH-8810 Horgen (CH)
(72) Erfinder: Borer, Silvan, CH-8810 Horgen (CH)
(74) Vertreter: EGLI-EUROPEAN PATENT ATTORNEYS

(56) Entgegenhaltungen:
- WO-A-83/01610
- BE-A- 530 982
- FR-A- 2 290 379
- GB-A- 1 007 983
- US-A- 3 430 875

## Beschreibung

Die Erfindung betrifft ein Vorrichtung zur Regelung der Anpresskraft in einer Spulmaschine zwischen einer auf einen Garnträger aufzuwickelnden Spule und einer Walze gemäss dem Oberbegriff der Anspruchs 1.

Bei einer Spulmaschine, bei welcher ein Faden auf einen Garnträger aufgewickelt wird, ist es bekannt, mit Hilfe eines an dem Aussenumfang der Spule angreifenden Treibzylinders oder einer Nutentrommel die Spule anzutreiben. Der Garnträger der Spule ist hierbei gewöhnlich in einem schwenkbaren oder verschiebbaren Spulrahmen drehbar gelagert. Während des Aufwickelns liegt die Spule an der angetriebenen Walze an und wird durch diese im Reibungsschluss in Drehung versetzt. Da das Aufwickeln des Fadens zur Spule ein gutes Abwickeln ermöglichen soll, ist es erwünscht, dass die Mitnahme der Spule ohne Schlupf erfolgt. Aus diesem Grunde ist es bekannt, die Spule mit einer bestimmten Anpresskraft an die Anlagewalze anzudrücken.

Bei einer bekannten Ausführungsform ist die Spule oberhalb einer Walze angeordnet und mit seinem Garnträger in einem schwenkbaren Spulrahmen gehalten. Der Spulrahmen ist hierbei so ausgebildet, dass sein Schwerpunkt einen Abstand zur Schwenkachse des Spulbügels aufweist, so dass das Gewicht des Spulbügels auf die Anlagewalze drückt. Mit grösserwerdendem Durchmesser der Spule schwenkt der Spulbügel in eine Lage, bei welcher der Abstand des Schwerpunktes zur Drehachse des Spulbügels immer kleiner wird. Die dadurch immer kleinerwerdende, auf die Anlagewalze drückende Kraft durch das Gewicht des Spulbügels wird durch das grösserwerdende Gewicht der Spule ersetzt. Bei noch grösserwerdendem Durchmesser der Spule bewegt sich der Schwerpunkt des Spulbügels vom Abstand Null zur Drehachse des Spulbügels auf die entgegengesetzte Seite, so dass mit grösserwerdendem Spulendurchmesser eine Gegenkraft im Sinne einer Entlastung der Anlagewalze vom Spulengewicht entsteht. Auf diese Weise kann die Anpresskraft der Spule auf die Anlagewalze gesteuert werden. Mit dieser Ausführungsform kann jedoch die gewünschte Anpresskraft nur annähernd erreicht werden, da dieser von der Geometrie des Spulrahmens und des Spulenhubs (Spulenform), aber auch von der Spulendichte abhängig ist.

Weiter ist es bekannt, die Anpresskraft der Spule an die Walze durch ein an dem Spulrahmen angeordnetes Gegengewicht zu beeinflussen. Aber auch mit dieser Ausführung ist ein genaues Einhalten einer bestimmten Anpresskraft praktisch nicht erreichbar.

Bei einer dritten bekannten Ausführungsform wird die Spule seitlich zu einer Walze angeordnet und durch Federn an die Walze gedrückt. Es werden hierbei meist zwei gegeneinanderwirkende Federsätze verwendet, mit welchen die gewünschte Anpresskraft eingehalten werden soll. Aber auch mit dieser Ausführungsform kann die gewünschte Anpresskraft nur angenähert eingehalten werden.

Bei einer weiteren bekannten Ausführungsform ist der Spulrahmen nicht um eine Drehachse schwenkbar gelagert, sondern als Linearführung ausgebildet. Wird die Spule seitlich zur Walze angeordnet, kann mit Hilfe eines über eine Rolle geführten Gewichtes eine konstante Anpresskraft der Spule an die Walze erreicht werden. Mit dieser Ausführungsform kann zwar die gewünschte Anpresskraft recht genau eingehalten werden, jedoch ist die Linearführung eine verhältnismässig aufwendige Lösung, durch welche das Auswechseln der Spule erschwert wird. Insbesondere ist eine Anordnung der Spule in einer beliebigen Lage zur Anlagewalze nicht möglich.

Weiters ist aus der WO-A-8 301 610 eine gattungsgemässe Vorrichtung zur Regelung der Anpresskraft in einer Spulmaschine zwischen einer auf einen Garnträger aufzuwickelnden Spule und einer Walze bekannt, bei welcher die Spule an einem schwenkbaren Arm gelagert ist und gegen eine maschinenfest gelagerte Walze drückt. Zur Regelung des Anpressdrucks ist der Arm mit einem Kolben verbunden, welcher in einem Druckzylinder geführt ist, der wiederum von einer Regeleinrichtung aufgrund des von der Spule auf die Walze ausgeübten Drucks oder Drehmoments so gesteuert wird, dass der Anpressdruck einen Sollwert einhält.

Eine derartige Einrichtung erlaubt eine präzise Steuerung des Anpressdrucks jedoch nur bei hohem konstruktivem und regelungstechnischem Aufwand.

Der Erfindung liegt daher die Aufgabe zugrunde, eine gattungsgemässe Vorrichtung anzugeben, welche konstruktiv einfach und robust ist.

Diese Aufgabe wird durch die Erfindung, wie sie in den Ansprüchen gekennzeichnet ist, gelöst.

Gemäss der Erfindung wird der Anpressdruck durch eine Vorrichtung gesteuert, die nach dem Prinzip der Waage funktioniert, wobei die Regeleinrichtung von der unmittelbaren Steuerung des Anpressdrucks befreit ist und nur dafür zu sorgen braucht, dass die waagenartige Vorrichtung, die den Anpressdruck regelt, nicht wesentlich gestört wird, insbesondere der Waagebalken bei sich vergrösserndem Spulendurchmesser im wesentlichen in einer Sollage gehalten wird. Da selbst eine verhältnismässig grosse Abweichung der Lage des Waagebalkens von der Sollage nur eine geringe Aenderung des Anpressdrucks bewirkt, sind die regeltechnischen Verhältnisse wesentlich günstiger als bei bekannten Vorrichtungen, sodass hohe Genauigkeit bei geringem regeltechnischem Aufwand erreicht werden kann. Diese Wirkung kann durch eine geeignete Wahl der Längen der beiden Arme des Waagebalkens verstärkt werden.

Ausführungsbeispiele der Erfindung sind in der Zeichnung dargestellt und nachfolgend beschrieben. Es zeigen:
- Fig. 1: eine Vorrichtung zur Regelung des Auflagedruckes einer Spule an eine Walze, bei welcher der Auflagedruck durch einen Regelkreis während des Aufwickelns der Spule geregelt wird,
- Fig. 2: Eine Variante der Vorrichtung nach Fig. 1, bei welcher die Walze an einer an einer Säule geführten Linearführung montiert ist,
- Fig. 3: eine weitere Ausführungsform der Vorrichtung zur Regelung des Auflagedruckes einer Spule an eine Walze, bei welcher mit einem Schrittmechanismus die Regelung des Auflagedruckes der Spule an die Walze erfolgt, und
- Fig. 4: eine Teilansicht der Vorrichtung nach Fig. 3 mit einem hydraulischen Uebertragungssystem.

Die in Fig. 1 dargestellte Vorrichtung weist eine Walze 1 auf, welche als Anlagewalze, Treibwalze oder Nutentrommel ausgebildet ist. Ueber der Walze 1 ist eine Spule 2 angeordnet, die durch Aufwickeln eines (nicht dargestellten) Fadens auf einen (nicht dargestellten) Garnträger gebildet wird. Der Garnträger ist in einem Spulrahmen gelagert, welcher um eine Drehachse 3 schwenkbar gelagert ist und von welchem ein Arm 4 in Fig. 1 dargestellt ist. Es ist auch möglich, den Spulrahmen als Linearführung auszubilden, die an einer Säule 22, siehe Fig. 2, verschiebbar geführt ist. Die Walze 1 und der Spulrahmen sind Teile einer Spulmaschine, wie sie zum Wickeln von Spulen in den Vorwerken und in der Spinnerei in verschiedenen bekannten Ausführungen verwendet werden.

Die Walze 1 ist an einem Waagebalken 6 drehbar gelagert, welcher um ein Drehgelenk 7 schwenkbar ist und zwei Arme 8, 9 aufweist, von denen der eine Arm 8 auf der einen Seite des Drehgelenkes 7 angeordnet ist und die Walze 1 trägt, während der auf der entgegengesetzten Seite des Drehgelenkes 7 liegende andere Arm 9 ein verschiebbares Gewicht 10 trägt. Wie aus Fig. 1 ersichtlich ist, weist der andere Arm 9 eine wesentlich grössere Länge auf als der eine Arm 8, an dem die Walze 1 gelagert ist.

Am Waagebalken 6 ist eine Dämpfungseinrichtung 12 angekuppelt, deren Aufgabe die Dämpfung von Vibrationen am Waagebalken 6 ist. Die Dämpfungseinrichtung 12 kann ein mechanisches, hydraulisches oder pneumatisches Drosselelement sein, durch welches schnelle Bewegungen des Waagebalkens 12 gebremst werden und das in verschiedenen Ausführungen bekannt ist.

In Fig. 1 ist nur ein Drehgelenk 7 auf der einen Seite der Walze 1 sichtbar. Die Walze 1 kann aber auch an ihren beiden Seiten in Drehgelenken 7 gelagert sein. Besonders einfach ist jedoch die Ausführungsform, bei welcher die Walze 1 auf der einen Seite in einer maschinenfesten Lagerung gelagert und nur auf der anderen Seite in dem einen Arm 8 des Waagebalkens 6 abgestützt ist.

Am Ende des anderen Armes 9 ist ein Sensor 13 angeordnet, der Abweichungen des Waagebalkens 6 von seiner Soll-Lage feststellt und ein entsprechendes Signal erzeugt, das über eine Leitung 15 einem Regler 14 zugeführt wird, in welchem über eine Leitung 16 ein Signal einer Stellvorrichtung 17 zugeführt wird. Die Stellvorrichtung 17 greift am Arm 4 des Spulrahmens an und verstellt den Spulrahmen derart, dass der Waagebalken 6 sich gegen seine Soll-Lage bewegt. Die Stellvorrichtung 17 ist in Fig. 1 als Spindeltrieb ausgebildet, bei welcher eine Spindelmutter 18 mit dem Arm 4 verbunden ist, wobei mit der Spindelmutter 18 eine Spindel 20 zusammenwirkt, die von einem Motor 21 angetrieben wird. Der Motor 21 wird vom Regler 14 über die Leitung 16 angesteuert, wodurch die Stellvorrichtung 17 die Spule 2 im Sinne einer Korrektur der Lage des Waagebalkens 6 gegen seine Soll-Lage entweder belastet oder entlastet.

Der Sensor 13, der Regler 14 und die Stellvorrichtung 17 bilden einen Regelkreis, mit dem der Anpressdruck der Spule 2 an die Walze 1 sehr genau eingehalten werden kann. Dies wird durch eine besonders grosse Länge des andern Armes 9 des Waagebalkens 6 gegenüber dem einen Arm 8 begünstigt.

Die in Fig. 2 dargestellte Vorrichtung weist mit derjenigen nach Fig. 1 eine gewisse Aehnlichkeit auf. Die Regelung des Anpressdruckes erfolgt auch in diesem Fall durch einen Regelkreis, der sich aus dem Waagebalken 6 mit dem verschiebbaren Gewicht 10, dem Sensor 13 und der Stellvorichtung 17 mit der Spindelmutter 18, der Spindel 20 und dem Spindelmotor 21 zusammensetzt.

In Fig. 2 ist im weitern dargestellt, dass die Walze 1 über der Spule 2 am Waagebalken 6, welcher am an einer Säule 22 linear geführten Arm 4 montiert ist, gelagert ist, während die Spule 2 maschinenfest abgestützt ist. Auch mit dieser Anordnung der Anlagewalze 1 und der Spule 2 kann der Anpressdruck sehr genau geregelt werden. Die weiter in Fig. 2 verwendeten Bezugszeichen, die nicht näher erläutert sind, entsprechen denjenigen in Fig. 1.

In Fig. 3 ist eine weitere Vorrichtung zur Regelung des Auflagedruckes einer Spule 2 an eine Walze 1 dargestellt. Bei dieser Vorrichtung ist die Walze 1 wie bei der Vorrichtung nach Fig. 1 am Waagebalken 6 gelagert, der auf dem Drehgelenk 7 abgestützt ist. Die Spule 2 ist im schwenkbaren Spulrahmen mit dem Arm 4 gelagert. Der Spulrahmen ist zudem durch eine Feder 23 derart vorgespannt, dass sie im Sinne einer Verminderung des Anlagedruckes der Spule 2 wirkt. Der Waagebalken 6 ist bei der Vorrichtung nach Fig. 3 mechanisch mit der Stellvorrichtung 17 gekuppelt, die als Schrittmechanismus ausgebildet ist. Die Stellvorrichtung 17 setzt sich im wesentlichen aus einer Klemmvorrichtung 24 und aus einer Verbindungslasche 27 zusammen, die mit dem Ende des längeren Armes 9 des Waagebalkens 6 gekuppelt ist. Der um eine Drehachse 26 schwenkbare Klemmhebel 25 bildet zusammen mit einer Klemmrolle 28 die Klemmvorrichtung 24, mit welcher eine Stellstange 30 geklemmt und schrittweise freigegeben wird. Die Stellstange 30 ist mittels eines Drehgelenkes 31 am Arm 4 des Spulrahmens angelenkt.

Die Vorrichtung nach Fig. 3 arbeitet wie folgt:
Mit dem Aufwickeln des Fadens auf die Spule 2 wächst der Durchmesser der Spule und drückt deswegen stärker auf die Anlagewalze 1. Dadurch wird der Arm 9 des Waagebalkens 6 angehoben, wodurch der Klemmhebel 25 in eine Lage geschwenkt wird, in welcher er die Stellstange 30 freigibt. Durch die vorgespannte Feder 23 wird nun der Spulbügel solange angehoben, bis der Druck auf die Anlagewalze soweit verkleinert ist, dass der Waagebalken 6 wieder in seine Soll-Lage schwenkt, womit aber auch gleichzeitig die Stellstange 30 wieder durch den Klemmhebel 25 festgeklemmt wird. Die Regelung des Auflagedruckes erfolgt somit in kleinen Schritten, welchen immer eine Auslenkung des Waagebalkens 6 aus seiner Soll-Lage vorangeht. Diese Schritte können jedoch so klein gehalten werden, dass praktisch ein konstanter Auflagedruck der Spule 2 eingehalten werden kann.

In Fig. 4 ist dargestellt, dass die Klemmvorrichtung 25 ein hydraulisches System 32 ist, das durch den Waagebalken 6 betätigt wird. Zu diesem Zweck ist am Ende des Armes 9, von dem nur ein Teil dargestellt ist, ein Kolben 33 angelenkt, der mit einem Zylinder 34 zusammenwirkt. Vom Zylinder 34 führt eine Druckleitung 35 zu einem Zylinder 36, in welchem ein Klemmkolben 37 geführt ist. Der Klemmkolben 37 drückt auf die Stellstange 30 und bildet mit der Klemmrolle 28 die Klemmvorrichtung 24.

Schwenkt die Walze 1 durch das grösserwerdende Gewicht der Spule 2 mit seinem Arm 9 aufwärts, wird der Druck in der Druckleitung 35 entlastet, wodurch die Klemmvorrichtung 24 die Stellstange 30 solange freigibt, bis der Arm 9 seine Soll-Lage wieder eingenommen hat und dadurch die Stellstange 30 wieder festgeklemmt wird. Es wäre aber auch möglich, das hydraulische System 32 durch ein pneumatisches System zu ersetzen.

Die beschriebenen Vorrichtungen zeichnen sich dadurch aus, dass der Auflagedruck unabhängig vom spezifischen Gewicht der Spule, der Spulenform (Spulenhub und Bikonus) und der Geometrie des Spulrahmens eingehalten werden kann. Der Auflagedruck ist hierbei genau einstellbar, wobei die Einstellung des Auflagedruckes leicht und einfach vorgenommen werden kann. Es ist auch keine vorherige Eichung erforderlich, da der Auflagedruck durch Verschieben eines verhältnismässig kleinen Gewichtes 10 eingestellt werden kann.

Wird eine Aenderung des Auflagedruckes während des Aufwickelns gewünscht, kann dies mit einem einfachen Zusatz gut bewerkstelligt werden. Dies ist in Fig. 1 dargestellt. Das Gewicht 10 ist hierbei an einer Schiebehülse 41 angehängt, während auf der Oberseite der Schiebehülse 41 ein Taster 42 mit einer Tastrolle befestigt ist. Am Arm 4 ist eine Kulisse 44 angeorndet, längs welcher sich die Tastrolle 43 während des Aufwickelns bewegt und hierbei das Gewicht 10 auf dem Waagebalken 6 verschiebt. Solche Einrichtungen zur Aenderung des Auflagedruckes können natürlich auch an den Ausführungen nach Fig. 2 - 4 angeordnet werden.

Die beschriebenen Vorrichtungen lassen sich auch nachträglich an bestehenden Spulmaschinen anbringen, da keine bestimmte Anordnung der Walze 1 und der Spule 2 erforderlich ist.

## Patentansprüche

1. Vorrichtung zur Regelung der Anpresskraft in einer Spulmaschine zwischen einer auf einen Garnträger aufzuwickelnden Spule (2) und einer Walze (1), mit einer Regeleinrichtung (13-16; 24-28), welche den zwischen der Spule (2) und der Walze (1) wirksamen Anpressdruck regelt, **dadurch gekennzeichnet, dass** zumindest das eine Ende der Walze (1) an einem Arm (8) eines um ein Drehgelenk (7) drehbar aufgehängten Waagebalkens (6) gelagert ist, während an dem auf der anderen Seite des Drehgelenks (7) befindlichen anderen Arm (9) des Waagebalkens (6) ein den Auflagedruck erzeugendes Gewicht (10) verschiebbar gelagert ist und dass die Regelung des Anpressdrucks durch Nachstellen des Abstandes zwischen der Achse der Spule (2) und dem Drehgelenk (7) des Waagebalkens (6) mittels der Regeleinrichtung (13-16, 24-26) erfolgt, wenn die Stellung des Waagebalkens (6) von einer Sollage abweicht.

2. Vorrichtung nach Anspruch 1, **dadurch gekennzeichnet, dass** die Regeleinrichtung einen Sensor (13) zur Feststellung von Abweichungen der Lage des Waagebalkens (6) von der Sollage aufweist und ein Stellglied (17), das durch einen von einem Regler (14) gesteuerten Motor (21) angetrieben wird.

3. Vorrichtung nach Anspruch 1 oder 2, **dadurch gekennzeichnet, dass** der Waagebalken (6) maschinenfest und die Spule (2) an einem schwenkbaren Arm (4) montiert ist.

4. Vorrichtung nach Anspruch 3, **dadurch gekennzeichnet,** **dass** das Gewicht (10) mittels eines Tasters (42) eine mit dem Arm (4) fest verbundene Kulisse (44) kontaktiert, sodass sie bei Schwenkung des Arms (4) längs des Waagebalkens (6) verschoben wird.

5. Vorrichtung nach Anspruch 4, **dadurch gekennzeichnet, dass** der Arm (4) von einer auf eine Vergrösserung des Abstandes zwischen der Achse der Spule (2) und dem Drehgelenk (7) hinwirkenden Kraft beaufschlagt ist und die Regeleinrichtung als Klemmvorrichtung (24), welche auf eine mit dem Arm (4) verbundene Stellstange (30) wirkt, ausgebildet ist, welche bei Abweichung der Stellung des Waagebalkens (6) von der Sollposition gelöst und bei Erreichen der Sollposition angezogen wird.

6. Vorrichtung nach Anspruch 5, **dadurch gekennzeichnet, dass** die Klemmvorrichtung (24) eine Klemmrolle (28) und einen Klemmhebel (25) aufweist, zwischen welchen die Stellstange (30) geklemmt ist und der Klemmhebel (25) über eine Lasche (27) mit dem Waagebalken (6) verbunden ist.

7. Vorrichtung nach Anspruch 5, **dadurch gekennzeichnet, dass** die Klemmvorrichtung (24) einen Zylinder (36) aufweist, in dem ein auf die Stellstange (30) wirkender Klemmkolben (37) geführt ist und welcher durch eine Druckleitung (35) mit einem Zylinder (34) verbunden ist, in welchem ein mit dem Waagebalken (6) gekoppelter Kolben (33) geführt ist.

8. Vorrichtung nach einem der Ansprüche 2 bis 7, **dadurch gekennzeichnet, dass** die Walze (1) einseitig maschinenfest gelagert ist.

9. Vorrichtung nach Anspruch 1 oder 2, **dadurch** **gekennzeichnet, dass** das Drehgelenk (7) des Waagebalkens (6) an einer Linearfuhrung gelagert ist, die längs einer Säule (22) durch die Regeleinrichtung verschiebbar ist.

10. Vorrichtung nach einem der Ansprüche 1 bis 9, **dadurch gekennzeichnet, dass** der dem einen Arm (8) des Waagebalkens (6) gegenüberliegende andere Arm (9) desselben eine wesentlich grössere Länge aufweist als der eine Arm (8).

## Claims

1. Device for regulating the contact pressure in a spooling machine between a spool (2) for winding on to a yarn carrier and a cylinder (1), having a regulating device (13-16; 24-28) which regulates the effective contact pressure between the spool (2) and the cylinder (1), characterised in that at least one end of the cylinder (1) is mounted on an arm (8) of a balance beam (6) pivotally suspended around a pivot link (7), while a weight (10) producing the downward pressure is displaceably mounted on the other arm (9) of the balance beam (6), this arm (9) being located on the other side of the pivot link (7), and in that regulation of the contact pressure takes place by adjustment of the distance between the axis of the spool (2) and the pivot link (7) of the balance beam (6) by means of the regulating device (13-16, 24-26) when the position of the balance beam (6) deviates from a desired position.

2. Device according to claim 1, characterised in that the regulating device has a sensor (13) for detecting deviations in the position of the balance beam (6) from the desired position, and an actuator (17) which is driven by a motor (21) controlled by a controller (14).

3. Device according to claim 1 or 2, characterised in that the balance beam (6) is mechanically stable and the spool (2) is mounted on a swivelling arm (4).

4. Device according to claim 3, characterised in that the weight (10) is in contact, by means of a feeler (42), with a rocker arm (44) solidly connected to the arm (4) so that the rocker arm (44) is displaced along the balance beam (6) when the arm (4) swivels.

5. Device according to claim 4, characterised in that the arm (4) is acted upon by a force acting in the sense to increase the distance between the axis of the spool (2) and the pivot link (7), and the regulating device is formed as a clamping device (24) acting upon an adjusting rod (30) which is connected to the arm (4) and which is released when the position of the balance beam (6) deviates from the desired position and is applied when the desired position is reached.

6. Device according to claim 5, characterised in that the clamping device (24) has a clamping roller (28) and a clamping lever (25) between which the adjusting rod (30) is clamped, and the clamping lever (25) is connected to the balance beam (6) by way of a cover plate (27).

7. Device according to claim 5, characterised in that the clamping device (24) has a cylinder (36) in which there is guided a clamping piston (37) acting on the adjusting rod (30) and which is connected by means of a pressure line (35) to a cylinder (34) in which there is guided a piston (33) coupled to the balance beam (6).

8. Device according to one of claims 2 to 7, characterised in that the cylinder (1) is mounted in a mechanically stable manner on one side.

9. Device according to claim 1 or 2, characterised in that the pivot link (7) of the balance beam (6) is mounted on a linear guide which can be displaced along an upright support (22) by means of the regulating device.

10. Device according to one of claims 1 to 9, characterised in that the arm (9) of the balance beam (6) located opposite the other arm (8) of this balance beam has a substantially greater length than the said arm (8).

## Revendications

1. Dispositif pour le réglage de la force de pression dans une bobineuse entre une bobine (2) à enrouler sur un support de fil et un rouleau (1) présentant un dispositif de réglage (13-16, 24-28) qui règle la pression appliquée efficace entre la bobine (2) et le rouleau (1), caractérisé en ce qu'au moins une première extrémité du rouleau (1) est logée sur un bras (8) d'un fléau de balance (6) suspendu, de manière rotative, autour d'une articulation rotative (7), alors que sur l'autre bras (9) du fléau de balance (6), bras se trouvant de l'autre côté de l'articulation rotative (7), est logé, de manière coulissante, un poids (10) produisant la réaction d'appui et en ce que le réglage de la pression appliquée est effectué par réajustage de l'intervalle entre l'axe de la bobine (2) et l'articulation rotative (7) du fléau de balance (6) à l'aide d'un dispositif de réglage (13-16, 24-28), quand la position du fléau de balance (6) s'écarte d'une position théorique.

2. Dispositif selon la revendication 1, caractérisé en ce que le dispositif de réglage présente un capteur (13) pour établir les écarts de position du fléau de balance (6) par rapport à la position théorique et un organe correcteur (17), qui est entraîné par un moteur (21) commandé par un régulateur (14).

3. Dispositif selon la revendication 1 ou 2, caractérisé en ce que le fléau de balance (6) est monté de manière mécaniquement fixe et la bobine (2) est montée sur un bras pivotant (4).

4. Dispositif selon la revendication 3, caractérisé en ce que le poids (10) est amené en contact, à l'aide d'un tâteur (42), avec une coulisse (44) reliée fixement au bras (4), de sorte que cette dernière est coulissée le long du fléau de balance (6) au moment du basculement du bras (4).

5. Dispositif selon la revendication 4, caractérisé en ce que le bras (4) est heurté par une force destinée à agrandir l'intervalle entre l'axe de la bobine (2) et l'articulation rotative (7) et en ce que le dispositif de réglage est conçu comme un dispositif de serrage (24), qui agit sur une barre correctrice (30) reliée au bras (4), barre qui est relâchée en cas d'écart de la position du fléau de balance (6) par rapport à la position théorique et est tirée quand la position théorique est atteinte.

6. Dispositif selon la revendication 4, caractérisé en ce que le dispositif de serrage (24) présente un galet de serrage (28) et un levier de serrage (25), entre lesquels est bloquée la barre correctrice (30) et le levier de serrage (25) est relié, par l'intermédiaire d'une languette (27), au fléau de balance (6).

7. Dispositif selon la revendication 5, caractérisé en ce que le dispositif de serrage (24) présente un cylindre (36) dans lequel est guidé un piston de serrage (37) agissant sur la barre correctrice (30), piston qui est relié par une conduite forçée (35) à un cylindre (34) dans lequel est guidé un piston (33) couplé avec le fléau de balance (6).

8. Dispositif selon l'une des revendications 2 à 7, caractérisé en ce que le rouleau (1) est logé, sur un côté, de manière mécaniquement fixe.

9. Dispositif selon la revendication 1 ou 2, caractérisé en ce que l'articulation rotative (7) du fléau de balance (6) est logée sur un guidage linéaire, qui est coulissant le long d'une colonne (22) par l'intermédiaire du dispositif de réglage.

10. Dispositif selon l'une des revendications 1 à 9, caractérisé en ce que l'autre bras (9) du fléau de balance (6) qui est opposé au bras (8) de celui-ci présente une longueur considérablement supérieure à celle du bras (8).
